# EUROPÄISCHE PATENTSCHRIFT

(11) **EP 0 976 904 B1**
(45) Veröffentlichungstag und Bekanntmachung des Hinweises auf die Patenterteilung: **12.10.2005**
(21) Anmeldenummer: 99114867.7
(22) Anmeldetag: 29.07.1999
(51) Int. Cl.: E05C 1/02, E06B 9/86

(54) **Vorrichtung zum Verschliessen einer Wandöffnung**
Device for closing a wall opening
Dispositif pour fermer une ouverture de paroi

(30) Priorität: 31.07.1998 DE 19834700
(43) Veröffentlichungstag der Anmeldung: 02.02.2000
(73) Patentinhaber: Hörmann KG Brockhagen, 33803 Steinhagen (DE)
(72) Erfinder: Hörmann, Thomas J., 66606 St. Wendel (DE)
(74) Vertreter: Leinweber & Zimmermann

(56) Entgegenhaltungen:
- WO-A-83/01478
- DE-A- 19 637 452
- GB-A- 2 283 052
- US-A- 2 867 466
- US-A- 4 080 757
- US-A- 5 590 922

## Beschreibung

Die Erfindung betrifft ein Tor zum Verschließen einer Wandöffnung mit einem längs einer vorgegebenen Bahn zwischen einer Schließstellung und einer Öffnungsstellung bewegbaren Torblatt nach dem Oberbegriff des Patentanspruchs 1.

Insbesondere in Form von Garagentoren gebildete Vorrichtungen dieser Art weisen im allgemeinen ein ein- oder mehrteiliges Torblatt auf, das in der Schließstellung in einem Zargenrahmen aufgenommen ist. Zum Öffnen eines derartigen Garagentors wird das Torblatt üblicherweise längs einer vorgegebenen Bahn in eine Überkopfstellung bewegt, in der es sich etwa parallel zum Garagenboden und senkrecht zur Wandöffnung erstreckt. Diese Öffnungsbewegung kann ebenso wie die Schließbewegung aus der Öffnungsstellung in die Schließstellung mit beidseits des Torblatts angeordneten und bezüglich der Wand festgelegten Führungsschienen und an dem Torblatt festgelegten und von den Führungsschienen geführten Laufrollen geführt werden. Bei Toren mit über Kopf bewegbaren Torblättern umfassen die Führungsschienen üblicherweise einen vertikalen Abschnitt im Bereich der seitlichen Zargenholme des Zargenrahmens, an die mit bogenförmigem Übergang horizontale Abschnitte angeschlossen sind, die sich etwa parallel zum Garagenboden erstrecken.

Im Hinblick auf die Größe der mit derartigen Toren zu verschließenden Wandöffnungen kann eine spielfreie Führung der Bewegung der Torblätter bekannter Garagentore nur mit einem aus Kostengründen kaum vertretbaren konstruktiven Aufwand sichergestellt werden. Aus diesem Grund weisen üblicherweise zur Festlegung der Bewegung des Torblatts zwischen der Schließstellung und der Öffnungsstellung eingesetzte Führungen vergleichsweise viel Spiel auf. Das führt insbesondere in der Schließstellung dazu, daß das Torblatt von außen beaufschlagende Windlasten eine Bewegung des Torblatts in einer senkrecht zu dessen Hauptfläche verlaufenden Ebene verursachen, die wiederum zu einer unerwünschten Lärmbelästigung führen kann, wenn das Torblatt im Verlauf dieser Bewegung gegen den Zargenrahmen und/oder die Wand schlägt.

Darüber hinaus sind die Torblätter der üblichen Garagentore auch noch in einer parallel zu deren Hauptfläche und senkrecht zur vorgegebenen Bahn verlaufenden Richtung bewegbar. Durch eine derartige Bewegung kann eine üblicherweise zum Verriegeln des Torblatts in der Schließstellung eingesetzte Verriegelungseinrichtung gelöst werden. Aus diesem Grund gewährleisten Vorrichtungen der eingangs beschriebenen Art üblicherweise nur eine verhältnismäßig geringe Einbruchssicherheit.

Tore nach dem Oberbegriff des Patentanspruchs 1 sind in der WO 83/01478 angegeben. Ferner sind Verriegelungsvorrichtungen für Garagentore in der DE 196 37 452 A1 beschrieben.

Angesichts der vorstehend erläuterten Probleme im Stand der Technik liegt der Erfindung die Aufgabe zugrunde, ein konstruktiv einfaches Tor der eingangs beschriebenen Art bereitzustellen, mit dem unerwünschte Bewegungen des Schließelements zuverlässig verhindert werden können und das auch durch Nachrüstung vorhandener Tore einfach hergestellt werden kann.

Erfindungsgemäß wird diese Aufgabe durch die im kennzeichnenden Teil des Patentanspruchs 1 angegebene Weiterbildung der bekannten Tore gelöst.

Mit einer derartigen Sicherungseinrichtung können sowohl die durch Windlasten verursachten unerwünschten Bewegungen des Torblatts eines Garagentors in einer senkrecht zur Hauptfläche des Torblatts verlaufenden Richtung und die damit verbundenen Lärmbelästigungen, als auch die die Einbruchssicherheit bekannter Garagentore beieinträchtigenden Bewegungen parallel zur Hauptfläche des Torblatts und senkrecht zur vorgegebenen Bahn in der Schließstellung zuverlässig verhindert werden. Dabei kann die Sicherungseinrichtung der erfindungsgemäßen Vorrichtung konstruktiv besonders einfach gestaltet werden, weil sie nur in der Schließstellung, in der unerwünschte Bewegungen quer zur Führungsrichtung besonders störend sind, wirksam sein muß. Dadurch ist es insbesondere möglich, die Sicherungseinrichtung der erfindungsgemäßen Vorrichtung unabhängig von den zur Führung der Bewegung des Schließelements längs der vorgegebenen Bahn benötigten Führungselementen, wie etwa den bezüglich der Wand festgelegten Führungsschienen und den bezüglich des Schließelements festgelegten Laufrollen anzuordnen. Daher kann die erfindungsgemäße Weiterbildung der bekannten Vorrichtung mit geringem konstruktivem Mehraufwand verwirklicht werden.

Eine besonders einfache Handhabung der erfindungsgemäßen Vorrichtung wird ermöglicht, wenn die Sicherungseinrichtung bei Erreichen der Schließstellung automatisch wirksam wird, weil auf diese Weise die Vermeidung der unerwünschten Bewegungen des Schließelements in der Schließstellung ohne zusätzliche manuelle Betätigung erreicht wird.

Insbesondere bei der zuletzt beschriebenen Ausführungsform der Erfindung kann die Sicherungseinrichtung erfindungsgemäßer Tor besonders einfach gebildet werden, weil sie einen in der Schließstellung in einer entsprechenden Aufnahme aufgenommen Sicherungsbolzen aufweist. Dabei kann eine besonders zuverlässige Einführung des Sicherungsbolzens in die Aufnahme während der Schließbewegung gewährleistet werden, wenn der Sicherungsbolzen einen im wesentlichen kreisförmigen Querschnitt aufweist.

Eine bei Erreichen der Schließstellung automatisch wirksam werdende und eine unerwünschte Bewegung des Schließelements in sämtlichen quer zu dem in die Schließstellung auslaufenden Endabschnitt der vorgegebenen Bahn bzw. quer zur Führungsrichtung des Schließelements in der Schließstellung verlaufenden Richtungen zuverlässig verhindernde Sicherungseinrichtung wird konstruktiv besonders einfach verwirklicht, weil sich der Sicherungsbolzen in der Schließstellung etwa parallel zu dem Endabschnitt der vorgegebenen Bahn bzw. der Führungsrichtung des Schließelements in der Schließstellung erstreckt und die Aufnahme den Sicherungsbolzen in der Schließstellung in Umfangsrichtung im wesentlichen vollständig umschließt.

Eine Nachrüstung bereits vorhandener Vorrichtungen der eingangs beschriebenen Art wird erfindungsgemäß ermoglicht, dadurch daß die Sicherungseinrichtung mindestens ein bezüglich dem Schließelement und mindestens ein bezüglich der die Öffnung aufweisenden Wand festlegbares Sicherungselement aufweist. Dabei kann eine Aufnahme für den Sicherungsbolzen konstruktiv besonders einfach durch ein Sicherungselement in Form eines vorzugsweise winkelförmigen, an dem Torblatt und/oder der Wand festlegbaren Haltestreifens mit einem die Aufnahme bildenden, auf sich selbst zurückgebogenen Ausschnitt verwirklicht werden. Entsprechend kann ein einen Sicherungsbolzen bereitstellendes Sicherungselement konstruktiv besonders einfach verwirklicht werden, wenn es ein bezüglich dem Schließelement und/oder der Wand festlegbares Halteelement, vorzugsweise einen Haltewinkel und einen daran festgelegten Sicherungsbolzen aufweist.

Insbesondere im Hinblick auf die Nachrüstung bereits vorhandener Vorrichtungen der eingangs beschriebenen Art mit einer unerwünschte Bewegungen in der Schließstellung verhindernden Sicherungseinrichtung hat es sich als besonders vorteilhaft erwiesen, wenn mindestens ein Sicherungselement zumindest in der Schließstellung im wesentlichen spiegelsymmetrisch bezüglich einer senkrecht zu dem Endabschnitt der vorgegebenen Bahn bzw. zur Führungsrichtung in der Schließstellung verlaufenden Ebene ist, weil derartige Sicherungselemente unter Sicherstellung ihrer gewünschten Funktion ohne weiteres im Bereich einander entgegengesetzter Ränder des Schließelements angebracht werden können.

Mit der erfindungsgemäßen Vorrichtung können unerwünschte Bewegungen des Torblatts besonders zuverlässig verhindert werden, wenn die Sicherungseinrichtung eine Mehrzahl von unabhängig voneinander wirksamen Sicherungselementen aufweist. Die Sicherungselemente können beispielsweise in der Schließstellung übereinander angeordnet sein. Als besonders vorteilhaft hat es sich jedoch erwiesen, wenn mindestens zwei Sicherungselemente in der Schließstellung an einander entgegengesetzten Rändern des Torblatts angeordnet sind, weil auf diese Weise das Abbiegen des Torblatts an einem Rand zuverlässig verhindert werden kann.

Eine einerseits bei Erreichen der Schließstellung automatisch wirksam werdende und andererseits eine unerwünschte Bewegung in allen quer zum Endabschnitt der vorgegebenen Bahn bzw. quer zur Führungsrichtung des Torblatts in der Schließstellung zuverlässig verhindernde Sicherungseinrichtung kann dabei konstruktiv besonders einfach verwirklicht werden, wenn das Torblatt in Form eines sog. Sektional-Torblatts mit mindestens zwei längs der vorgegebenen Bahn hintereinander angeordneten Paneelen, die über ein eine senkrecht zu der vorgegebenen Bahn verlaufende Gelenkachse aufweisendes Gelenk miteinander verbunden sind, gebildet ist. Die Schließbewegung eines derartigen Torblatts kann so geführt werden, daß das in Bewegungsrichtung erste Torblatt zumindest längs des in die Schließstellung auslaufenden Endabschnitts der vorgegebenen Bahn geradlinig bewegt wird, so daß ein bezüglich dem Paneel festgelegter Bolzen bzw. eine bezüglich dem Paneel festgelegte Aufnahme bei Erreichen der Schließstellung automatisch und spielfrei in eine bezüglich der Wand festgelegte Aufnahme eingeführt bzw. auf einen bezüglich der Wand festgelegten Sicherungsbolzen aufgeschoben werden kann.

Nachstehend wird die Erfindung unter Bezugnahme auf die Zeichnungen, auf die hinsichtlich aller erfindungswesentlichen und in der Beschreibung nicht besonders herausgestellten Einzelheiten ausdrücklich verwiesen wird, erläutert. In der Zeichnung zeigt:
- Fig. 1: eine perspektivische Darstellung eines mit einer Sicherungseinrichtung versehenen Teils eines erfindungsgemäßen Garagentors und
- Fig. 2: einen Horizontalschnitt durch den mit der Sicherungseinrichtung versehenen Teil des erfindungsgemäßen Garagentors nach Fig. 1.

Das in der Zeichnung dargestellte Garagentor besteht im wesentlichen aus einem Sektionaltorblatt 10, einem das Torblatt 10 in der in der Zeichnung dargestellten Schließstellung aufnehmenden und bezüglich einer die Garageneinfahrt 22 aufweisenden Wand 20 festgelegten Zargenrahmen 30 und einer eine unerwünschte Bewegung des Torblatts 10 in der Schließstellung verhindernden Sicherungseinrichtung 50.

Das Torblatt 10 ist längs einer vorgegebenen Bahn zwischen der in der Zeichnung dargestellten Schließstellung und einer Öffnungsstellung bewegbar, wie durch den Doppelpfeil A in Fig. 1 angedeutet. Diese Bewegung wird durch beidseits der Garageneinfahrt festgelegte Führungsschienen 48, von denen nur eine in der Zeichnung gezeigt ist, geführt. Ferner ist das Torblatt 10 bei der in der Zeichnung dargestellten Ausführungsform aus einer Mehrzahl von längs der vorgegebenen Bahn hintereinander angeordneten Paneelen 12 gebildet, die über senkrecht zur vorgegebenen Bahn verlaufende Gelenkachsen aufweisende Gelenken (nicht dargestellt) miteinander verbunden sind. An jedem dieser Paneele 12 ist mindestens eine in der am Zargenrahmen 30 festgelegten Führungsschiene 48 aufgenommene Laufrolle 14 angebracht. Ferner ist jedes Paneel zur Vermeidung von Beschädigungen mit einem seinen seitlichen Rand umlaufenden Verstärkungsprofil 16 versehen.

Der die Garageneinfahrt 22 umlaufende Zargenrahmen 30 ist im wesentlichen in Form eines Winkelprofils mit einem ersten parallel zu der die Garageneinfahrt 22 aufweisenden Wand 20 verlaufenden Schenkel 32 und einem senkrecht dazu verlaufenden zweiten Schenkel 40 gebildet. Der äußere Rand 34 des ersten Schenkels 32 ist nach innen abgebogen und fluchtet mit dem die Garageneinfahrt 22 begrenzenden Rand der Wand 20. Ferner ist im äußeren Rand 34 des Zargenrahmens 30 eine in Richtung auf den Garageninnenraum offene Nut 36 angeordnet, in der ein im Schließzustand dem Torblatt 10 zugewandtes Federelement 38 aufgenommen ist. Das Federelement 38 dient einerseits zur Vermeidung von Beschädigungen des Zargenrahmens während einer Bewegung des Torblatts 10 und kann andererseits im Schließzustand des Torblatts 10 als Dichtelement dienen.

Der zweite Schenkel 40 des Zargenrahmens 30 weist einen nach außen und auf sich selbst zurückgebogenen äußeren Rand 42 auf. Dadurch wird einerseits die Bildung scharfer Kanten am äußeren Rand des Zargenrahmens verhindert und andererseits die Stabilität des Zargenrahmens erhöht. Der Zargenrahmen 30 ist insgesamt mit einem an den zweiten Schenkel 40 angesetzten Winkelprofil 46 an der die Garageneinfahrt 22 aufweisenden Wand 20 befestigt.

Die Sicherungseinrichtung 50 besteht aus einem ersten mit einer den zweiten Schenkel 40 des Zargenrahmens 30 durchsetzenden Schraubbolzenverbindung 44 am Zargenrahmen 30 festgelegten Sicherungselement 60 und einem zweiten am Paneel 12 des Torblatts 10 festgelegten Sicherungselement 70.

Das erste Sicherungselement 60 ist in Form eines Winkels mit einem ersten parallel zum ersten Schenkel 32 des Zargenrahmens 30 verlaufenden Schenkel 62 und einem parallel zum zweiten Schenkel 40 des Zargenrahmens 30 verlaufenden zweiten Schenkel 68 gebildet. Der der Garageneinfahrt 22 zugewandte äußere Rand 64 des ersten Schenkels 62 ist teilweise nach innen abgebogen und liegt am Nutboden der Nut 36 an. Auf diese Weise bildet das erste Sicherungselement eine Abstützung für das Federelement 38 und damit auch für das Torblatt 10 im Schließzustand. Ferner ist im Bereich des äußeren Randes des ersten Schenkels 62 des ersten Schließelements 60 eine Rollung 66 in Form eines im wesentlichen kreiszylindermantelförmig auf sich selbst zurückgebogenen Ausschnitts gebildet, die in der Schließstellung 10 eine Aufnahme für einen Sicherungsbolzen 76 des zweiten Sicherungselements 70 bildet.

Das zweite Sicherungselement 70 ist ebenfalls im wesentlichen in Form eine Winkels mit einem über das Verstärkungsprofil 16 an der in der Schließstellung der Garageneinfahrt 22 abgewandten Innenfläche des Torblatts 10 anliegenden ersten Schenkel 72 und einem parallel zum zweiten Schenkel 40 des Zargenrahmens 30 verlaufenden und sich in der Schließstellung in Richtung auf die Wand 20 erstreckenden zweiten Schenkel 74 gebildet. Das zweite Schließelement 70 ist mit insgesamt vier den ersten Schenkel 72 und das Verstärkungsprofil 16 durchsetzenden Schrauben 73 am Paneel 12 des Torblatts 10 befestigt. An dem dem ersten Schenkel 72 abgewandten Rand des zweiten Schenkels 74 ist ein Sicherungsbolzen 76 befestigt, der ein sich in der Schließstellung ausgehend vom zweiten Schenkel 74 nach unten erstreckenden unteren Abschnitt 78 und einen sich in der Schließstellung ausgehend vom zweiten Schenkel 74 nach oben erstreckenden oberen Abschnitt 82 aufweist. Das untere Ende 80 des unteren Abschnitts 78 weist ebenso wie das obere Ende 84 des oberen Abschnitts 82 eine konische Verjüngung auf. Insgesamt ist das zweite Sicherungselement 70 ebenso wie das erste Sicherungselement 60 spiegelsymmetrisch bezüglich einer senkrecht zur Führungsschiene 48 verlaufenden Ebene. Auf diese Weise wird erreicht, daß die in der Zeichnung dargestellten Sicherungselemente unter Sicherstellung ihrer Funktion in gleicher Form auch an dem in der Zeichnung nicht dargestellten entgegengesetzten Rand des Paneels 12 befestigt werden können.

In der in der Zeichnung dargestellten Schließstellung ist der untere Abschnitt 78 des Sicherungsbolzens 76 in der Rollung 66 des ersten Schließelements 60 aufgenommen, wobei die Rollung 66 den unteren Abschnitt 78 des Sicherungsbolzens 76 in Umfangsrichtung im wesentlichen vollständig umschließt. Auf diese Weise wird sowohl eine Bewegung des Paneels 12 bei Beaufschlagung durch eine Windsog- oder Winddrucklast in den durch den Doppelpfeil B bezeichneten Richtungen senkrecht zur Hauptfläche des Paneels 12 als auch eine zur Lösung einer Verriegelung (nicht dargestellt) führende und in Fig. 2 durch den Doppelpfeil C angedeutete Bewegung des Paneels 12 parallel zu seiner Hauptfläche und senkrecht zur Führungsschiene 48 verhindert. Bei Erreichen der Schließstellung wird der untere Abschnitt 78 des Sicherungbolzens 76 automatisch in die Rollung 66 eingeführt, so daß die Sicherungseinrichtung bei Erreichen der Schließstellung insgesamt automatisch wirksam wird. Durch die am unteren Ende 80 des unteren Abschnitts 78 vorgesehene Verjüngung wird dabei sichergestellt, daß der Sicherungsbolzen 76 auch bei einem leichten Versatz des Paneels 12 während der Schließbewegung zuverlässig in die Rollung 66 eingeführt wird.

Die Erfindung ist nicht auf das anhand der Zeichnung erläuterte Ausführungsbespiel beschränkt. Vielmehr ist auch daran gedacht, eine Mehrzahl von Sicherungsbolzen und entsprechenden Aufnahmen vorzusehen. Dabei kommt insbesondere die Anbringung von Sicherungselementen an einander entgegengesetzten Rändern eines oder mehrerer Paneele eines Torblatts in Betracht. Ferner kann der Sicherungsbolzen 76 auch bezüglich dem Zargenrahmen 30 festgelegt werden, wenn die Rollung bezüglich dem Torblatt festgelegt wird. Schließlich kann die Erfindung nicht nur in Verbindung mit Sektional-Torblättern, sondern auch in Verbindung mit starren Torblättern erfolgreich eingesetzt werden.

## Patentansprüche

1. Tor zum Verschließen einer Wandöffnung (22), mit einem Torblatt (10), einem das Torblatt (10) in einer Schließstellung aufnehmenden und bzgl. einer Garageneinfahrt (22) festlegbaren Zargenrahmen (30), an dem Zargenrahmen (30) festgelegten Führungsschienen (48), einer eine unerwünschte Bewegung des Torblatts (10) in der Schließstellung verhindernden Sicherungseinrichtung (50) und einer Verriegelungseinrichtung, wobei das Torblatt (10) längs einer durch die beidseits der die Garageneinfahrt (22) bildenden Wandöffnung (22) bzgl. der die Wandöffnung (22) aufweisenden Wand (20) festgelegten Führungsschienen (48) vorgegebenen Bahn zwischen der Schließstellung, in der es die Garageneinfahrt (22) verschließt, und einer Öffnungsstellung bewegbar ist, bei dem die dem Torblatt (10) zugeordnete Sicherungseinrichtung (50) eine Bewegung des Torblatts (10) in mindestens einer quer zu einem in die Schließstellung auslaufenden Endabschnitt der vorgegebenen Bahn verlaufenden Richtung (B, C) verhindert und mindestens ein bezüglich der Wand (20) festgelegtes erstes Sicherungselement (60) und mindestens ein zweites, bzgl. dem Torblatt (10) festgelegtes Sicherungselement (70) aufweist, wobei eines der Sicherungselemente (60, 70) einen sich in der Schließstellung etwa parallel zu dem Endabschnitt der vorgegebenen Bahn erstreckenden Sicherungsbolzen (76) aufweist, das andere der Sicherungselemente (60, 70) eine den Sicherungsbolzen (76) in der Schließstellung aufnehmende Aufnahme (66) aufweist, der Zargenrahmen (30) in Form eines Winkelprofils mit einem ersten parallel zu der die Garageneinfahrt (22) aufweisenden Wand (20) verlaufenden Schenkel (32) und einem senkrecht dazu verlaufenden zweiten Schenkel (40) gebildet ist und die Führungsschiene (48) an dem zweiten Schenkel (40) befestigt ist, **dadurch gekennzeichnet, daß** das erste Sicherungselement (60) an dem Zargenrahmen (30) festgelegt ist, und daß der Sicherungsbolzen (76) und die Aufnahme (66) in der Schließstellung in einem zwischen dem ersten Schenkel (32) und den Führungsschienen (48) gebildeten Raum aufgenommen sind und die Verriegelungseinrichtung unabhängig von der Sicherungseinrichtung (50) betreibbar ist.

2. Tor nach Anspruch 1, **dadurch gekennzeichnet, daß** die Sicherungseinrichtung (50) bei Erreichen der Schließstellung automatisch wirksam wird.

3. Tor nach einem der Ansprüche 1 oder 2, **dadurch gekennzeichnet, daß** die Aufnahme (66) den Sicherungsbolzen (76) in der Schließstellung in Umfangsrichtung im wesentlichen vollständig umschließt.

4. Tor nach einem der Ansprüche 1 bis 3, **dadurch gekennzeichnet, daß** mindestens ein Sicherungselement (60) in Form eines vorzugsweise winkelförmigen, bzgl. dem Torblatt (10) und/oder der Wand (20) festlegbaren Haltestreifens mit einem die Aufnahme (66) bildenden, auf sich selbst zurückgebogenen Ausschnitt gebildet ist.

5. Tor nach einem der vorhergehenden Ansprüche, **dadurch gekennzeichnet, daß** mindestens ein Sicherungselement (70) ein bzgl. dem Torblatt (10) und/oder der Wand (20) festlegbares Halteelement, vorzugsweise einen Haltewinkel und einen daran festgelegten Sicherungsbolzen (76) aufweist.

6. Tor nach einem der vorhergehenden Ansprüche, **dadurch gekennzeichnet, daß** mindestens ein Sicherungselement (60, 70) in der Schließstellung im wesentlichen spiegelsymmetrisch bzgl. einer senkrecht zu dem Endabschnitt der vorgegebenen Bahn verlaufenden Ebene ist.

7. Tor nach einem der vorhergehenden Ansprüche, **dadurch gekennzeichnet, daß** die Sicherungseinrichtung (50) eine Mehrzahl von unabhängig voneinander wirksamen Sicherungselementen aufweist.

8. Tor nach Anspruch 7, **dadurch gekennzeichnet, daß** mindestens zwei Sicherungselemente in der Schließstellung an einander entgegengesetzten Rändern des Torblatts (10) angeordnet sind.

9. Tor nach einem der vorhergehenden Ansprüche, **dadurch gekennzeichnet, daß** das Torblatt (10) mindestens zwei längs der vorgegebenen Bahn hintereinander angeordnete Paneele (12) aufweist, die über ein eine senkrecht zu der vorgegebenen Bahn verlaufende Gelenkachse aufweisendes Gelenk miteinander verbunden sind.

## Claims

1. Door for closing a wall opening (22), comprising a door leaf (10), a sash frame (30) that accommodates the door leaf (10) in a closed position and can be fixed in relation to a garage entrance (22), guide rails (48) fixed to the sash frame (30), a securing device (50) preventing undesired movement of the door leaf (10) in the closed position, and a locking device, it being possible for the door leaf (10) to be moved along a path predefined by the guide rails (48) fixed on both sides of the wall opening (22) forming the garage entrance (22) with respect to the wall (20) having the wall opening (22), between the closed position, in which it closes the garage entrance (22), and an open position, in which the securing device (50) assigned to the door leaf (10) prevents a movement of the door leaf (10) in at least one direction (B, C) extending transversely with respect to an end section of the predefined path, running out in the closed position, and has at least one first securing element (60) fixed with respect to the wall (20) and at least one second securing element (70) fixed with respect to the door leaf (10), one of the securing elements (60, 70) having a securing pin (76) extending approximately parallel to the end section of the predefined path in the closed position, the other of the securing elements (60, 70) having a holder (66) holding the securing pin (76) in the closed position, the sash frame (30) being formed as an angled profile with a first limb (32) extending parallel to the wall (20) having the garage entrance (22) and a second limb (40) extending at right angles thereto, and the guide rail (48) being fixed to the second limb (40), **characterized in that** the first securing element (60) is fixed to the sash frame (30) and **in that** the securing pin (76) and the holder (66) in the closed position are accommodated in a space formed between the first limb (32) and the guide rails (48) and the locking device can be operated independently of the securing device (50).

2. Door according to Claim 1, **characterized in that** the securing device (50) automatically becomes effective when the closed position is reached.

3. Door according to either of Claims 1 and 2, **characterized in that**, in the closed position, the holder (66) encloses the securing pin (76) substantially completely in the circumferential direction.

4. Door according to one of Claims 1 to 3, **characterized in that** at least one securing element (60) is formed as a preferably angular retaining strip which can be fixed with respect to the door leaf (10) and/or the wall (20) and has a section bent back on itself which forms the holder (66).

5. Door according to one of the preceding claims, **characterized in that** at least one securing element (70) has a retaining element which can be fixed with respect to the door leaf (10) and/or the wall (20), preferably a retaining angle and a securing pin (76) fixed thereto.

6. Door according to one of the preceding claims, **characterized in that**, in the closed position, at least one securing element (60, 70) is substantially mirror-symmetrical with respect to a plane extending at right angles to the end section of the predefined path.

7. Door according to one of the preceding claims, **characterized in that** the securing device (50) has a plurality of securing elements which are effective independently of one another.

8. Door according to Claim 7, **characterized in that**, in the closed position, at least two securing elements are arranged at mutually opposite edges of the door leaf (10).

9. Door according to one of the preceding claims, **characterized in that** the door leaf (10) has at least two panels (12) which are arranged one behind another along the predefined path and are connected to one another via a joint having a joint axis extending at right angles to the predefined path.

## Revendications

1. Porte pour fermer une ouverture de paroi (22), avec un vantail de porte (10), un cadre de huisserie (30) recevant le vantail de porte (10) dans une position de fermeture et pouvant être fixé par rapport à une entrée de garage (22), des rails de guidage (48) fixés sur le cadre de huisserie (30), un système de blocage (50) empêchant un déplacement inopportun du vantail de porte (10) dans la position de fermeture et un système de verrouillage, le vantail de porte (10) pouvant être déplacé le long d'une trajectoire prédéfinie par les rails de guidage (48) fixés des deux côtés de l'ouverture de paroi (22) formant l'entrée du garage (22) par rapport à la paroi (20) présentant l'ouverture de paroi (22) entre la position de fermeture, dans laquelle il ferme l'entrée du garage (22), et une position d'ouverture, sur lequel le système de blocage (50) attribué au vantail de porte (10) empêche un déplacement du vantail de porte (10) dans au moins une direction (B, C) agencée transversalement à une section finale, se terminant dans la position de fermeture, de la trajectoire prédéfinie et présentant au moins un premier élément de blocage (60) fixé par rapport à la paroi (20) et au moins un second élément de blocage (70) fixé par rapport au vantail de porte (10), l'un des éléments de blocage (60, 70) présentant un boulon de blocage (76) s'étendant dans la position de fermeture à peu près parallèlement à la section finale de la trajectoire prédéfinie, l'autre des éléments de blocage (60, 70) présentant un logement (66) recevant le boulon de blocage (76) dans la position de fermeture, le cadre de huisserie (30) étant formé sous la forme d'une cornière avec une première branche (32) agencée parallèlement à la paroi (20) présentant l'entrée du garage (22) et une seconde branche (40) perpendiculaire à la première et le rail de guidage (48) étant fixé sur la seconde branche (40), **caractérisée en ce que** le premier élément de blocage (60) est fixé sur le cadre de huisserie (30), et **en ce que** le boulon de blocage (76) et le logement (66) sont réceptionnés dans la position de fermeture dans un espace formé entre la première branche (32) et les rails de guidage (48) et le système de verrouillage peut être exploité indépendamment du système de blocage (50).

2. Porte selon la revendication 1, **caractérisée en ce que** le système de blocage (50) agit automatiquement lorsque la position de fermeture est atteinte.

3. Porte selon l'une quelconque des revendications 1 ou 2, **caractérisée en ce que** le logement (66) entoure sensiblement complètement le boulon de blocage (76) dans la position de fermeture.

4. Porte selon l'une quelconque des revendications 1 à 3, **caractérisée en ce qu'**au moins un élément de blocage (60) est formé sous la forme d'une bande de retenue de préférence en forme d'équerre, pouvant être fixée par rapport au vantail de porte (10) et/ou la paroi (20) avec une découpe formant le logement (66) et repliée sur elle-même.

5. Porte selon l'une quelconque des revendications précédentes, **caractérisée en ce qu'**au moins un élément de blocage (70) présente un élément de retenue pouvant être fixé par rapport au vantail de porte (10) et/ou par rapport à la paroi (20), de préférence une équerre de retenue et un boulon de blocage (76) fixé dessus.

6. Porte selon l'une quelconque des revendications précédentes, **caractérisée en ce qu'**au moins un élément de blocage (60, 70) est sensiblement symétrique dans la position de fermeture par rapport à un plan agencé perpendiculairement à la section finale de la trajectoire prédéfinie.

7. Porte selon l'une quelconque des revendications précédentes, **caractérisée en ce que** le système de blocage (50) présente une pluralité d'éléments de blocage agissant indépendamment les uns des autres.

8. Porte selon la revendication 7, **caractérisée en ce qu'**au moins deux éléments de blocage sont disposés dans la position de fermeture sur des bords réciproquement opposés du vantail de porte (10).

9. Porte selon l'une quelconque des revendications précédentes, **caractérisée en ce que** le vantail de porte (10) présente au moins deux panneaux (12) disposés l'un derrière l'autre le long de la trajectoire prédéfinie, qui sont reliés entre eux au moyen d'une articulation présentant un axe d'articulation agencé perpendiculairement à la trajectoire prédéfinie.
